# DEMANDE DE BREVET EUROPEEN

(11) **EP 0 569 305 A1**
(43) Date de publication de la demande: **10.11.1993**
(21) Numéro de dépôt: 93420173.2
(22) Date de dépôt: 27.04.1993
(51) Int. Cl.: A43B 5/04, A43B 5/00

(54) **Chaussure de ski en matière plastique**

(30) Priorité: 05.05.1992 FR 9205827
(71) Demandeur: LANGE INTERNATIONAL S.A., CH-1020 Renans (CH)
(72) Inventeur: Dodge, David J., Shelburne, Vermont 05482 (US)
(74) Mandataire: Laurent, Michel

(57) **Abrégé**

Chaussure de ski en matière plastique, comprenant :
- une coque (1) déformable, présentant deux lèvres se recouvrant pour former rabats (10,11), disposées dans l'axe longitudinal médian (I,I') de la chaussure, l'un (10) au dessus de l'autre et (11) au dessus de l'avant-pied, à savoir un rabat supérieur (10) et un rabat inférieur (11) ;
- un collier (2) articulé (3) sur la coque (1) ;
- des organes de fermeture (12,13) destinés à faire coulisser les rabats (10,11) l'un sur l'autre pour assurer le serrage du pied dans la coque (1), **caractérisée** en ce que le rabat supérieur (10) présente des formes transversales (20,21 ; 30,31,32) qui coopèrent avec des formes transversales complémentaires (22,23 ; 33,34,35) ménagées à cet effet en regard sur le rabat inférieur (11).

## Description

L'invention concerne une chaussure de ski en matière plastique perfectionnée.

Comme on le sait, une chaussure de ski en matière plastique comprend essentiellement :
- d'une part, une coque,
- d'autre part, un collier articulé sur la coque,
- et enfin, des organes de fermeture et/ou de serrage du pied dans la coque et du collier autour du bas de la jambe.

Selon une forme de réalisation largement répandue, dénommée "chaussure à entrée traditionnelle", la coque déformable présente deux lèvres se recouvrant pour former rabats, disposées dans l'axe longitudinal médian de la chaussure, l'un en dessus de l'autre et au dessus de l'avant-pied, à savoir un rabat inférieur et un rabat supérieur. Dans cette forme de réalisation, les organes de fermeture sont destinés à faire coulisser les rabats l'un sur l'autre pour ainsi assurer le serrage du pied dans la coque.

Bien que largement répandue, notamment auprès des skieurs avertis, lors de la pratique du ski, cette coque est soumise à des efforts importants, notamment de torsion, qui entraînent un vrillage de la chaussure, provoquant à son tour un coulissement longitudinal des rabats l'un par rapport à l'autre. Il s'ensuit un défaut de guidage du ski.

L'invention pallie ces inconvénients. Elle vise une chaussure dont la coque, qui présente des rabats, évite le vrillage lors de la pratique du ski.

Cette chaussure de ski en matière plastique, qui comprend :
- une coque déformable, présentant deux lèvres se recouvrant pour former rabats, disposées dans l'axe longitudinal de la chaussure, l'une en dessus de l'autre et au dessus de l'avant-pied, à savoir un rabat inférieur et un rabat supérieur;
- un collier articulé sur la coque;
- des organes de fermeture destinés à faire coulisser les rabats l'un sur l'autre pour assurer le serrage du pied dans la coque;

se caractérise en ce que le rabat supérieur présente des formes transversales, qui coopèrent avec des formes transversales complémentaires ménagées à cet effet en regard sur le rabat inférieur.

En d'autres termes, l'invention vise dans les coques à rabats du type en question à ménager dans des plans transversaux sur les faces en regard des rabats des formes complémentaires qui coopèrent entre elles pour éviter le coulissement longitudinal d'un rabat par rapport à l'autre et donc le vrillage de la coque lors des torsions ou des appuis, en assurant un positionnement constant d'un rabat par rapport à l'autre.

Avantageusement, en pratique :
- les formes complémentaires transversales sont disposées en regard, respectivement sur le bord de la face interne du rabat supérieur et sur le bord de la face externe du rabat inférieur;
- les moyens complémentaires transversaux sont constitués par une série de cannelures parallèles en dents de scie, engrenant l'une dans l'autre ;
- la coque présente deux organes de serrage et les moyens complémentaires sont disposés entre ces deux organes;
- le bord longitudinal du rabat supérieur présente plusieurs échancrures qui coopèrent avec des bossages complémentaires ménagés à cet effet en regard sur le rabat inférieur et qui viennent s'encastrer en butée dans lesdites échancrures;
- la coque présente deux organes de serrage et les échancrures sont alors disposées de part de d'autre de ces organes de serrage;
- une des faces en regard de l'un des rabats, de préférence le rabat inférieur, présente des cannelures parallèles transversales, la face en regard de l'autre rabat comporte alors une bande d'un matériau déformable élastique, tel que par exemple en caoutchouc ou en élastomère, dans laquelle lors du serrage viennent alors s'encastrer lesdites cannelures ; de la sorte, la bande élastique se comporte vis-à-vis des cannelures comme des formes complémentaires et l'ensemble forme ainsi commodément en outre joint d'étanchéité ;
- le rabat inférieur présente une pluralité de doigts parallèles dirigés vers le haut, traversant des orifices ménagés à cet effet le long du bord du rabat supérieur;
- les moyens complémentaires sont constitués par un têton porté par l'un des rabats coopérant alors avec une lumière allongée de guidage ménagée transversalement sur l'autre rabat; de préférence, ce têton peut être un rivet;
- le rabat supérieur présente à son extrémité avant une nervure en L dirigée vers le bas, contre laquelle vient s'appuyer l'extrémité avant du rabat inférieur, ladite nervure en L s'appuyant à son tour contre le renflement disposé sur le dessus de la coque à hauteur des extrémités avant des rabats; cette nervure en L constitue la forme complémentaire caractéristique de l'invention ;
- les formes complémentaires : cannelures, etc..., sont directement venues de moulage ou sont rapportées;
- les formes complémentaires épousent la forme de butées disposées transversalement au niveau de l'élément de liaison rigide de l'organe de fermeture, respectivement sur le rabat supérieur et/ou sur le rabat inférieur, et contre lesquelles vient s'appuyer cet élément rigide.

La manière dont l'invention peut être réalisée et les avantages qui en découlent ressortiront mieux des exemples de réalisation qui suivent, à l'appui des figures annexées.

La figure 1 montre en vue de côté une chaussure de ski conforme à l'invention, dont le détail caractéristique de l'invention est montré à la figure 2.

La figure 3 montre une autre forme de réalisation en vue perspective sommaire trois quarts avant.

La figure 4 est une section d'exécution d'une autre forme de réalisation de l'invention.

La figure 5 montre une autre forme de réalisation en vue perspective partielle trois-quart avant, montrée en détail à la figure 6 et en coupe selon A-A' et B-B' aux figures 7 et 8.

En se référant à la figure 1, la chaussure de ski en matière plastique conforme à l'invention comprend essentiellement une coque (1) en matière plastique, un collier (2) articulé sur la coque (1) en (3) au niveau des malléoles et un chausson (4).

De manière connue, le collier (2) présente sur l'avant un rabat (5) et des organes de fermeture-serrage (6,7) destinés à assurer le serrage du bas de la jambe.

De manière connue, la coque (1) présente deux lèvres, se recouvrant pour former rabats, disposées dans l'axe longitudinal médian (I,I') de la chaussure, qui passe par la pointe (8) et le talon (9). Ces deux rabats (10,11) sont disposés l'un au dessus de l'autre et au dessus de l'avant-pied, le long de cet axe longitudinal médian de la chaussure (I,I') pour former respectivement le rabat supérieur (10) et le rabat inférieur (11).

Deux organes de fermeture (12,13) tels que des boucles, assurent le coulissement des deux rabats (10,11) l'un sur l'autre et par là, le serrage du pied dans la coque (1). Ces deux boucles (12,13) définissent entre elles un espace (14).

Dans la première forme de réalisation montrée aux figures 1 et 2, les formes complémentaires caractéristiques sont constituées par des cannelures parallèles (20,21,22,23) disposées en regard et en quinconce sur les deux rabats (10,11) . Ces cannelures caractéristiques (20-23) parallèles sont disposées dans des plans transversaux orthogonaux à l'axe longitudinal médian (I,I') de la chaussure.

Plus précisément, le premier jeu de cannelures (20,21) est disposé sur la face interne (24) du rabat supérieur (10), alors que les cannelures complémentaires (22,23) sont disposées sur la face externe (25) du rabat inférieur (11). Ces cannelures (20-23) disposées dans l'espace (14) sont directement venues de moulage.

Lors de l'opération de fermeture, les cannelures supérieures (20,21) engrenent avec les cannelures inférieures complémentaires (22,23) et coulissent sous l'action de fermeture des boucles (12,13).

Lors de la pratique du ski, et plus précisément lors des efforts de torsions imposées à la chaussure, le rabat supérieur (10) ne peut pas coulisser longitudinalement sur le rabat inférieur (11) grâce aux cannelures transversales (20-23). Il s'ensuit que l'on évite ainsi le vrillage et donc on assure un bon guidage du ski.

Dans une seconde forme d'exécution montrée à la figure 3, par souci de simplification, on a désigné les mêmes éléments par les mêmes références. Dans cette seconde forme d'exécution, le bord du rabat supérieur (10) présente trois échancrures rectangulaires respectivement (30,31,32) disposées de part et d'autre des boucles de fermeture (12,13). Le voisinage du bord du rabat inférieur (11) présente trois bossages venus de moulage (33,34,35) de formes complémentaires de celles des échancrures (30-32), disposés en regard et également entre les boucles de fermeture (12,13). Lors de la fermeture de la chaussure, les bossages complémentaires (33,34,35) s'engagent dans les échancrures (30,31,32) pour coopérer avec celles-ci. A l'instar des cannelures précédentes, les échancrures (30-32) et les bossages (33-35) coopèrent pour éviter le coulissement longitudinal du rabat supérieur (10) sur le rabat inférieur (11).

Dans une troisième forme d'exécution montrée à la figure 4, les formes transversales complémentaires sont constituées respectivement, la première, par une nervure en L (40), dirigée vers le bas, disposée à l'extrémité avant du rabat supérieur (10) contre laquelle vient prendre appui l'extrémité (41) du rabat inférieur (11); l'ensemble (40,41) prend à son tour appui contre le renflement classique (42) ménagé sur le dessus de la coque (1) à hauteur des extrémités avant des rabats (10,11).

Dans la forme d'exécution simplifiée montrée aux figures 5 à 8, on a également désigné les mêmes éléments par les mêmes références. Ici, l'organe de fermeture (12) est formé de manière connue par un levier (50) dont l'embase est fixée sur le rabat inférieur (11), associé à un axe (51) solidaire d'un élément de liaison rigide parallélépipédique (52) en forme d'anneau disposé transversalement au dessus de la zone de recouvrement des deux rabats (10,11). De manière connue, cet anneau coopère avec un crochet non représenté fixé sur le rabat supérieur (10) pour assurer le serrage du pied et la fermeture.

Selon l'invention, les deux grands côtés (53,54) de l'anneau rigide (52) prennent appui sur des butées (55,56,57,58) en relief venues de moulage, disposées transversalement. Dans une variante, un seul des deux rabats, par exemple le rabat supérieur (10), comporte ces butées caractéristiques.

## Revendications

**1/** Chaussure de ski en matière plastique, comprenant:
- une coque (1) déformable, présentant deux lèvres se recouvrant pour former rabats (10,11), disposées dans l'axe longitudinal médian (I,I') de la chaussure, l'un (10) au dessus de l'autre (11) et au dessus de l'avant-pied, à savoir un rabat supérieur (10) et un rabat inférieur (11) ;
- un collier (2) articulé (3) sur la coque (1);
- des organes de fermeture (12,13) destinés à faire coulisser les rabats (10,11) l'un sur l'autre pour assurer le serrage du pied dans la coque (1),
**caractérisée** en ce que le rabat supérieur (10) présente des formes transversales (20,21 ; 30,31,32) qui coopèrent avec des formes transversales complémentaires (22,23 ; 33,34,35) ménagées à cet effet en regard sur le rabat inférieur (11).

**2/** Chaussure de ski selon la revendication 1, caractérisée en ce que les formes complémentaires transversales sont disposées en regard respectivement sur le bord de la face interne (24) du rabat supérieur (10) et sur le bord de la face externe (25) du rabat inférieur (11).

**3/** Chaussure de ski selon la revendication 2, caractérisée en ce que les moyens complémentaires transversaux sont constitués par une série de cannelures (20,21 ; 22,23) parallèles en forme de dents de scie, engrenant l'une dans l'autre.

**4/** Chaussure de ski selon la revendication 3, et dans laquelle la coque (1) présente deux organes de serrage (12,13), caractérisée en ce que les moyens complémentaires (20-23) sont disposés dans l'espace (14) ménagé entre ces deux organes (12,13).

**5/** Chaussure de ski selon l'une des revendications 1 à 4, caractérisée en ce que le bord longitudinal du rabat supérieur (10) présente plusieurs échancrures (30-32), qui coopèrent avec des bossages complémentaires (33-35) ménagés en regard sur le rabat inférieur (11) et qui viennent s'encastrer en butée dans lesdites échancrures (30-32).

**6/** Chaussure de ski selon la revendication 5, dans laquelle la coque (1) présente deux organes de serrage (12,13), caractérisée en ce que les échancrures (30-32) et les bossages complémentaires (33-35) sont disposés de part et d'autre de ces deux organes (12,13) de fermeture.

**7/** Chaussure de ski selon la revendication 1, caractérisée en ce que l'une des faces en regard de l'un des rabats (10) ou (11) présente des cannelures parallèles transversales et en ce que la face en regard de l'autre rabat (respectivement 11 ou 10) comporte une bande d'un matériau déformable élastique contre laquelle, lors du serrage, viennent s'encastrer lesdites cannelures pour former en outre joint d'étanchéité.

**8/** Chaussure de ski selon la revendication 1, caractérisée en ce que le rabat inférieur (11) présente une pluralité de doigts parallèles dirigés vers le haut traversant des orifices ménagés à cet effet, le long du bord du rabat supérieur (10).

**9/** Chaussure de ski selon la revendication 1, caractérisée en ce que les moyens complémentaires sont constitués par un têton porté par un rabat (10), coopérant avec une lumière allongée de guidage ménagée transversalement sur l'autre rabat (11).

**10/** Chaussure de ski selon la revendication 1, caractérisé en ce que le rabat supérieur (10) présente à son extrémité avant une nervure (40) en L dirigée vers le bas, contre laquelle vient s'apppuyer l'extrémité avant (41) du rabat inférieur (11), ladite nervure en L (40) s'appuyant à son tour contre le renflement (42) disposé sur le dessus de la coque (1) à hauteur des extrémités avant des rabats (10,11).

**11/** Chaussure de ski selon la revendication 1, dans laquelle l'organe de fermeture (12,13) comprend un élément de liaison rigide (52) disposé transversalement au dessus de la zone de recouvrement des deux rabats (10,11), caractérisée en ce que, au niveau de l'élément rigide (52), le rabat supérieur (10) et/ou le rabat inférieur (11) présentent des butées (55-58) disposées transversalement et contre lesquelles vient prendre appui la boude rigide (52).
